# EUROPÄISCHE PATENTSCHRIFT

(11) **EP 2 363 200 B1**
(45) Veröffentlichungstag und Bekanntmachung des Hinweises auf die Patenterteilung: **28.09.2016**
(21) Anmeldenummer: 10015727.0
(22) Anmeldetag: 16.12.2010
(51) Int. Cl.: B01F 7/00, B01F 7/18, B01F 7/22, B01F 13/10

(54) **Kolloidalmischer und Verfahren, insbesondere zur Aufbereitung von Baustoffen**
Colloidal mixer and method, in particular for preparing building materials
Mélangeur colloïdal et procédé, notamment pour la préparation de matériaux de construction

(30) Priorität: 03.03.2010 DE 202010003100 U
(43) Veröffentlichungstag der Anmeldung: 07.09.2011
(73) Patentinhaber: MAT Mischanlagentechnik, Zweigniederlassung der BAUER Maschinen GmbH, 87509 Immenstadt (DE)
(72) Erfinder: Felber, Christian, 87527 Sonthofen (DE); Kleimeier, Manfred, 87527 Sonthofen (DE); Machaczek, Alexander, 87437 Kempten (DE)
(74) Vertreter: Wunderlich, Rainer

(56) Entgegenhaltungen:
- DE-A1- 2 129 549
- DE-A1- 3 901 778
- DE-A1-102008 060 588
- DE-C1- 10 204 921
- DE-U1-202009 001 937
- FR-A- 1 386 227
- FR-A- 1 477 824
- FR-A1- 2 929 535
- GB-A- 2 124 096
- GB-A- 2 355 415
- SU-A1- 1 079 460
- US-A- 5 549 384
- US-A1- 2006 097 093
- US-B1- 6 866 411

## Beschreibung

Die Erfindung betrifft einen Kolloidalmischer, insbesondere zur Aufbereitung von Baustoffen, gemäß dem Oberbegriff des Anspruchs 1. Ein solcher Kolloidalmischer ist ausgebildet mit einem Mischtrog, in dem eine Vormischeinrichtung und eine Dispergiereinrichtung angeordnet sind, und Antriebsmitteln zum Betätigen der Vormischeinrichtung und der Dispergiereinrichtung. Die Erfindung betrifft weiter ein Verfahren zur kolloidalen Aufbereitung.

Zur Aufbereitung von niedrig- bis hochviskosen Mischungen aus flüssigen Stoffen einerseits und pulvenförmigen oder feinkörnigen Stoffen andererseits sind vielfältige Rühr- und Mischmaschinen bekannt. Es sind beispielsweise Blatt-, Schaufel- und Schneckenrührer mit und ohne Strombrecher bekannt, bei denen die Rührwerkzeuge radial, exzentrisch, horizontal oder vertikal angeordnet sein können. In der Regel ist jeder dieser bekannten Mischer mehr oder weniger speziell dafür ausgelegt, aus vorbestimmten flüssigen und festen Ausgangsstoffen ein disperses System mit einer bestimmten Viskosität herzustellen.

Verändern sich allerdings die Ausgangsstoffe und/oder deren physikalische Eigenschaften, oder verändert sich die Zusammensetzung der Mischung und/oder deren Viskosität, kann mit den bekannten Rühr- und Mischmaschinen unter Umständen eine ausreichende Mischungsqualität nicht mehr sichergestellt werden. In der Bau- und Baustoffindustrie kommt es jedoch häufig vor, dass Suspensionen und Dispersionen verschiedenster Zusammensetzung und damit auch verschiedenster rheologischer Eigenschaften hergestellt werden müssen. Nach dem Stand der Technik können dann unter Umständen mehrere verschieden konzipierte Mischer erforderlich werden.

Vor diesem Hintergrund beschreibt die DE 103 54 888 B4 einen Kolloidalmischer, welcher aufgrund seiner Bauweise unterschiedliche Viskositätsbereiche abdecken soll. Der Mischprozess innerhalb dieses bekannten Mischers erfolgt, in zwei unterschiedlichen Prozesszonen mit unterschiedlichen Aufgaben und Wirkungen. In der Vormischzone werden die Feststoffe grob in die flüssige Phase eingerührt, und in der anschließenden Dispergierzone erfolgt ein kolloidaler Aufschluss der Feststoffe und die Feinstverteilung der Feststoffe in der Flüssigkeit.

Entsprechend der DE 103 54 888 B4 ist vorgesehen, dass die in der Vormischzone angebrachten Mischwerkzeuge mit den in der Dispergierzone angebrachten Dispergierwerkzeugen drehverbunden sind, und dass sie von einem gemeinsamen Antriebsaggregat angetrieben werden. Dies hat den Vorteil, dass eine einseitige Lagerung und somit ein besonders einfach aufgebauter Kolloidalmischer möglich ist, der gleichzeitig eine sichere Drehmomentübertragung zwischen der Vormischeinrichtung und der Dispergiereinrichtung erlaubt. Beispielsweise kann nach der DE 103 54 888 B4 die Lagerung der Vormischeinrichtung und der Dispergiereinrichtung bodenseitig am Mischtrog erfolgen.

US 5,549,384 A beschreibt einen Kolloidalmischer mit einem Mischtrog, in welchem ein Mischwerkzeug und ein Dispergierwerkzeug horizontal nebeneinander vorhanden sind. Ihre Drehachsen sind horizontal zueinander versetzt. Auch bei US 2006/0097093 A1 umfasst ein Kolloidalmischer ein Mischwerkzeug und ein Dispergierwerkzeug mit zueinander versetzten Drehachsen. Weiterhin offenbart auch SU 1079460 A einen Kolloidalmischer mit zwei Dreheinrichtungen, deren Drehachsen zueinander versetzt sind.

Weitere Kolloidalmischer sind beschrieben in DE 102 04 921 C1, GB 2 124 096 A, , DE 20 2009 001937 U1, FR 1 386 227 A, FR 2 929 535 A1. DE 21 29 549 A1, DE 10 2008 060588 A1, US 6 866 411 B1 und GB 2 355 415 A, wobei DE 102 04 921 C1 und US 6 866 499 B1 jewäls einen Kolloidalmischer entsprechend dem Oberbegriff des Anspruchs 1 offenbaren. **Aufgabe** der Erfindung ist es, einen Kolloidalmischer und ein Verfahren anzugeben, bei dem eine besonders gute Mischungsqualität bei einem besonders großen Einsatzsspektrum erhalten werden kann.

Die Aufgabe wird erfindungsgemäß durch einen Kolloidalmischer mit den Merkmalen des Anspruchs 1 bzw. durch ein Verfahren mit den Merkmalen des Anspruchs 12 gelöst. Bevorzugte Ausführungsbeispiele sind in den abhängigen Ansprüchen angegeben.

Der erfindungsgemäße Kolloidalmischer umfasst, dass die Vormischeinrichtung und die Dispergiereinrichtung drehentkoppelt sind, und dass für ein unabhängiges Antreiben von Vormischeinrichtung und Dispergiereinrichtung zwei separate Antriebe angeordnet sind, wobei ein Antrieb für die Vormischeinrichtung und ein zweiter Antrieb für die Dispergiereinrichtung vorgesehen ist.

Ein Grundgedanke der Erfindung kann darin gesehen werden, die aus dem Stand der Technik bekannte Kopplung der Mischwerkzeuge an die Dispergierwerkzeuge aufzuheben und für die Vormischeinrichtung und die Dispergiereinrichtung jeweils einen eigenen Antrieb vorzusehen. Demgemäß weisen erfindungsgemäß die Antriebsmittel zwei separate Antriebe auf. Dies erlaubt es, einen Drehzahlunterschied zwischen der Vormischeinrichtung und der Dispergiereinrichtung vorzusehen.

Die Erfindung beruht unter anderem auf der Beobachtung, dass die aus dem Stand der Technik bekannten Mischer mit an die Dispergiereinrichtung gekoppelter Vormischeinrichtung bei bestimmten Gemischen unter Umständen an ihrer Grenzen stoßen, und zwar insbesondere bei der Anmischung feststoffreicher Suspensionen hoher Dichte aus Feststoffen mit sehr geringer Schüttdichte. Denn infolge der Kopplung mit den Dispergierwerkzeugen laufen bei einem solchen Mischer die Mischwerkzeuge der Vormischzone mit der gleichen Drehzahl wie die Dispergierwerkzeuge. Die Drehzahl der Dispergierwerkzeuge muss aber genügend hoch gewählt werden, um den kolloidalen Aufschluss der Feststoffe zu ermöglichen. Diese hohe Drehzahl, die nach dem Stand der Technik aufgrund der Kopplung auch in der Vormischzone herrscht, kann nun jedoch in der Vormischzone unter Umständen zu une wünschten Effekten führen, die verhindern, dass weitere Feststoffe von geringer Schüttdichte in eine Suspension mit wesentlich höherer Dichte eingerührt werden.

Dieser Problematik kann mit der erfindungsgemäßen Anordnung begegnet werden. Denn die Erfindung erlaubt es beispielsweise, die Dispergiereinrichtung mit einer hoher Drehzahl zu betreiben, wetche den kolloidalen Aufschluss ermöglicht, gleichgleichzeitig aber die Vormischeinrichtung mit vergleichsweise geringer Drehzahl zu betreiben, so dass ein Einrühren von Feststoffen geringer Schüttdichte weiter möglich ist. Somit können nach der Erfindung Stoffgemische effektiv aufbereitet werden, die Mischern aus dem Stand der Technik unter Umständen nicht zugänglich sind. Insbesondere kann der erfindungsgemäße Mischer zur kolloidalen Aufbereitung von niedrig- bis hochviskosen Suspensionen und/oder Dispersionen dienen.

Nach der Erfindung weist die Vormischeinrichtung zumindest ein Mischwerkzeug und die Dispergiereinrichtung zumindest ein Dispergierwerkzeug auf, wobei das zumindest eine Mischwerkzeug durch den ersten Antrieb drehend betätigt wird, und das zumindest eine Dispergierwerkzeug durch den zweiten Antrieb. Somit können die Mischwerkzeuge in der Vormischzone separat von den Dispergierwerkzeugen in der Dispergierzone arbeiten. Die Drehung des Mischwerkzeugs und des Dispergierwerkzeugs erfolgt dabei um eine gemeinsame Drehachse, die insbesondere zumindest annähernd vertikal und/oder in der Mischermitte angeordnet sein kann. Somit sind die Vormischeinrichtung und die Dispergiereinrichtung für eine koaxiale Rotation von Mischwerkzeugen und Dispergierwerkzeugen ausgebildet. Gemäß einer bevorzugten Weiterbildung kann die Vormischeinrichtung zwei Mischwerkzeuge aufweisen, was eine besonders gute Durchmischung ermöglicht.

Insbesondere kann erfindungsgemäß vorgesehen sein, dass in der Vormischzone die Feststoffe grob in die flüssige Phase eingerührt werden, und dass in der anschließenden Dispergierzone ein kolloidaler Aufschluss der Feststoffe und die Feinstverteilung der Feststoffe in der Flüssigkeit erfolgt.

Die Antriebe können beispielsweise elektrische oder hydraulische Motoren aufweisen. Die Kraftübertragung von den Motoren zu den Werkzeugen erfolgt zweckmäßigerweise über geeignete Antriebswellen, wobei zwischen den Motoren und den Werkzeugen auch geeignete Getriebe vorgesehen sein können. Der Antrieb der Vormischeinrichtung und/oder der Dispergiereinrichtung ist also wahlweise mit fester oder variabler Drehzahl und sowohl hydraulisch als auch elektromotorisch möglich. Die Drehmomentübertragung kann entweder über eine Welle/Nabeverbindung direkt von der jeweiligen Motorwelle zur Vormischeinrichtung beziehungsweise zur Dispergiereinrichtung und insbesondere zu den jeweiligen Rotoren erfolgen. Alternativ kann vorgesehen sein, dass die Vormischeinrichtung und/oder die Dispergiereinrichtung jeweils mit einer eigenen Welle mit Lagerung und Dichtung ausgeführt wird, und das Drehmoment mittels Kupplung oder Riemen- beziehungsweise Kettentrieb vom jeweiligen Antriebsmotor auf die jeweilige Welle übertragen wird.

Die Vormischeinrichtung ist oberhalb der Dispergiereinrichtung angeordnet. In diesem Falle kann die Schwerkraft den Transport des Mediums von der Vormischeinrichtung in die Dispergiereinrichtung unterstützen.

Beispielsweise kann vorgesehen sein, dass der Antrieb der Vormischeinrichtung von oben her erfolgt, und der Antrieb der Dispergiereinrichtung von unten her. Demgemäß kann es vorteilhaft sein, dass der Antrieb für die Dispergiereinrichtung zumindest teilweise unterhalb der Dispergiereinrichtung angeordnet ist, und/oder dass der Antrieb für die Vormischeinrichtung zumindest teilweise oberhalb der Vormischeinrichtung angeordnet ist. Hierdurch wird eine konstruktiv besonders einfache Bauform erhalten. Insbesondere kann der Antrieb für die Vormischeinrichtung auf einem Deckel des Mischers platziert werden. Der Antrieb für die Dispergiereinrichtung kann sich auch zumindest teilweise neben dem Mischtrog befinden, wodurch eine besonders kompakte Anordnung erhalten wird.

Auch kann vorgesehen sein, sowohl das Mischwerkzeug der Vormischeinrichtung als auch das Dispergierwerkzeug der Dispergiereinrichtung von unten anzutreiben. Der Antrieb für die Vormischeinrichtung weist eine Hohlwelle auf, durch die eine Antriebswelle des Antriebs für die Dispergiereinrichtung durchgeführt ist. Demgemäß ist die Antriebswelle für das Mischwerkzeug als Hohlwelle ausgeführt, durch deren Mitte die Welle für den Antrieb des Dispergierwerkzeugs geführt ist. Hierdurch ist eine besonders kompakte Bauform gegeben.

Besonders bevorzugt ist es, dass der Antrieb für die Vormischeinrichtung für einen kontinuierlichen Betrieb oder für einen intermittierenden Betrieb der Vormischeinrichtung, vorzugsweise in beide Drehrichtungen, eingerichtet ist. Demgemäß kann der Rotor und/oder das zumindest eine Mischwerkzeug der Vormischeinrichtung kontinuierlich oder intermittierend und insbesondere in beide Drehrichtungen betrieben werden. Dies erlaubt eine besonders gute Durchmischung eines breiten Materialspektrums.

Zweckmäßigerweise weist die Vormischeinrichtung einen Mischrotor auf. Dieser Mischrotor wird erfindungsgemäß durch den Antrieb für die Vormischeinrichtung drehend betrieben, insbesondere um eine in der Mischermitte und/oder zumindest annähernd vertikal verlaufende Drehachse. Geeigneterweise ist das zumindest eine Mischwerkzeug am Mischrotor angeordnet.

Eine weitere bevorzugte Ausführungsform der Erfindung besteht darin, dass am Mischrotor zumindest ein wendelförmiges Mischwerkzeug, vorzugsweise zwei wendelförmige Mischwerkzeuge, angeordnet sind. Demgemäß ist das Mischwerkzeug wendelförmig ausgebildet. Das zumindest eine wendelförmige Mischwerkzeug kann beispielsweise in Form einer Rechtsschraube gewickelt sein. Ein wendelförmiges Mischwerkzeug kann je nach Drehrichtung die Umwälzung und Umschichtung der Suspension im Mischtrog unterstützen oder eine Entleerung des Mischers unterstützen.

Insbesondere kann vorgesehen sein, dass das zumindest eine wendelförmige Mischwerkzeug einen Umlaufwinkel zwischen 90° und 180° überstreicht. Demgemäß deckt die Wendel in der Draufsicht in Richtung der Wendelachse, die zweckmäßigerweise mit der Drehachse des Mischrotors zusammenfällt, einen Winkel zwischen 90° und 180° ab.

Erfindungsgemäß ist es vorteilhaft, wenn das wendelförmige Mischwerkzeug der Innenkontur des Mischtrogs in geringem Abstand folgt. Hieraus kann eine Reinigungswirkung resultieren, bei der Anhaftungen von Feststoffen an der Troginnenwand abgestreift und dem Mischprozess verfügbar gemacht werden. Unter einem geringen Abstand kann insbesondere verstanden werden, dass der Radialabstand des Mischwerkzeugs von der Innenkontur des Mischtrogs bezogen auf die Drehachse des Mischwerkzeugs kleiner ist als 10 mm, insbesondere kleiner als 5 mm ist. Erfindungsgemäß kann also das Mischwerkzeug der Innenkontur bogenförmig in geringem Abstand folgen. Die Innenkontur des Mischtrogs kann zweckmäßigerweise zumindest bereichsweise zylindrisch ausgebildet sein, insbesondere in der Vormischzone, also im Bereich der Vormischeinrichtung. Hierdurch wird ein konstruktiv besonders einfacher Mischer erhalten wird.

Insbesondere um den Einmischprozess in der Vormischeinrichtung zu unterstützen kann es vorteilhaft sein, dass die Vormischeinrichtung einen in einem Rührwerksarm drehbar gelagerten Rührer aufweist. Dabei kann der Rührer bevorzugt exzentrisch zur Mischermitte und/oder zur Rotordrehachse gelagert sein. Aufgrund seiner dreh- ' baren Lagerung im Rührwerksarm kann der Rührer eine Eigendrehung um sich selbst durchführen, was den Mischvorgang besonders gut unterstützt.

Soweit ein Rührer vorgesehen ist, ist es besonders vorteilhaft, dass der Rührwerksarm drehfest mit dem Mischrotor der Vormischeinrichtung verbunden ist. In diesem Fall kann der Rührer nicht nur eine Eigendrehung um sich selbst durchführen, sondern er wird auch zusammen mit dem Mischrotor um die in der Regel in der Mischermitte liegende Drehachse des Mischrotors gedreht, was die Wirkung des Rotors noch unterstützt.

Weiterhin ist es vorteilhaft, dass Mittel zum aktiven Drehen des Rührers um sich selbst vorgesehen sind. Diese Mittel zum aktiven Drehen des Rührers können beispielsweise einen weiteren Motor aufweisen, zum Beispiel einen elektrischen oder hydraulischen Motor.

Vorzugsweise kann vorgesehen sein, dass die Mittel zum aktiven Drehen des Rührers einen Zugmitteltrieb aufweisen, wobei das Zugmittel einerseits den Rührer und andererseits ein drehfest am Mischtrog angeordnetes Umlenkrad umschlingt. Ein solcher Zugmitteltrieb bewirkt, dass die Drehung des Rührwerksarms zusammen mit dem Rotor um die Rotordrehachse auch eine Eigendrehung des Rührers um sich selbst verursacht. Das drehfest am Mischtrog angeordnete Umlenkrad kann beispielsweise am Mischerdeckel angebracht sein. Insbesondere kann der Zugmitteltrieb als Kettentrieb ausgebildet sein, wobei das Zugmittel dann als Kette ausgebildet ist.

Eine weitere vorteilhafte Ausgestaltung der Erfindung besteht darin, dass der Rührer zumindest ein auswechselbares Rührwerkzeug aufweist. Demgemäß ist der Rührer mit einer Wechseleinrichtung für unterschiedliche, an den jeweiligen Einsatzfall angepasste Rührwerkzeuge ausgebildet.

Zweckmäßigerweise weist der Rotor der Vormischeinrichtung eine Rotorwelle auf, an der radial auskragende Arme angeordnet sind. An diesen Armen können zum einen die Mischwerkzeuge und zum anderen die Lagerung des Rührers angebracht sein.

Die Erfindung betrifft auch ein Verfahren zur kolloidalen Aufbereitung einer Mischung, bei dem die Mischung in einen erfindungsgemäßen Kolloidalmischer eingebracht wird und zu einer Dispersion verarbeitet wird.

Nachfolgend werden Ausführungsbeispiele, die nicht Teil der Erfindung sind, näher erläutert, welche schematisch in den beiliegenden Figuren dargestellt sind. In den Figuren zeigen:
- Fig. 1: ein erstes Ausführungsbeispiel eines Mischers mit separaten Antrieben für Vormischeinrichtung und Dispergiereinrichtung; und
- Fig. 2: ein weiteres Ausführungsbeispiel eines Mischers, bei dem ein zusätzlicher Rührer vorgesehen ist.

Ein erstes Ausführungsbeispiel eines Mischers ist in Seitenansicht in Fig. 1 dargestellt. Der dargestellte Mischer weist einen Mischtrog 10 auf, in dem eine Vormischzone 11 und darunter eine Dispergierzone 12 gebildet sind. In der Vormischzone 11 ist eine Vormischeinrichtung 20 zum Einmischen von Feststoff vorgesehen, und in der Dispergierzone 12 eine Dispergiereinrichtung 30 für einen kolloidalen Aufschluss.

Sowohl in der Vormischzone 11 als auch in der Dispergierzone 12 ist der Mischtrog 10 sowohl innen- also auch außenseitig jeweils annähernd zylindrisch ausgebildet, wobei in der oben liegenden Vormischzone 11 ein größerer Durchmesser des Mischtrogs 10 gegeben ist als in der unten liegenden Dispergierzone 12. An seiner Oberseite weist der Mischtrog 10 einen Mischerdeckel 18 auf, in dem Zuführöffnungen 19 zum Zuführen der zu vermischenden Ausgangsstoffe ausgebildet sind. In der Dispergierzone 12 weist der Mischtrog 10 mantelseitig eine Auslassöffnung 16 zum Abführen des durchmischten Produkts auf, an der im dargestellten Ausführungsbeispiel ein Abführschlauch angeordnet ist.

Die Vormischeinrichtung 20 weist einen Mischrotor 21 mit zwei Mischwerkzeugen 23, 23' auf, der um eine Drehachse 80 drehbar am Mischtrog 10 gelagert ist. Insbesondere ist die Lagerung an der Oberseite des Mischtrogs 10 und/oder am Mischerdeckel 18 gegeben. Der Mischrotor 21 weist eine vertikal und koaxial zur Drehachse 80 verlaufende Rotorwelle 24 auf. Von dieser Rotorwelle 24 stehen in radialer Richtung Arme 25 hervor, an denen wiederum die Mischwerkzeuge 23, 23' angeordnet sind. Die beiden Mischwerkzeuge 23 und 23' sind wendelförmig ausgebildet und folgen in geringem Abstand der Innenkontur der Vormischzone 11 des Mischtrogs 10. Sie sind bogenförmig angeordnet und überstreichen im dargestellten Ausführungsbeispiel jeweils, von oben gesehen, einen Winkel von etwa 180°.

Die Mischwerkzeuge 23, 23' können beispielsweise in Form einer Rechtsschraube gewickelt sein. Läuft dann der Mischrotor 21 von oben gesehen im Uhrzeigersinn, so unterstützen Form und Drehung der Mischwerkzeuge 23, 23' die Umwälzung und Umschichtung der Suspension im Mischtrog 10. Eine Drehrichtungsumkehr am Rotor bewirkt in diesem Falle eine Unterstützung der Entleerung des Mischers, da dann durch die wendelförmigen Mischwerkzeuge 23, 23' eine Förderwirkung in Richtung Dispergierzone 12 und der hier angebrachten Auslassöffnung 16 gegeben ist. Beim in Fig. 1 dargestellten Ausführungsbeispiel ist allerdings eine Linksschraube der Mischwerkzeuge 23, 23' gegeben, so dass die Funktionalität hinsichtlich der Drehrichtung invers ist.

Die Dispergiereinrichtung 30 weist einen Dispergierrotor 31 mit Dispergierwerkzeugen 33 auf. Die Dispergierwerkzeuge 33 sind dabei in Form von Platten ausgebildet, die sich senkrecht und radial zur Drehachse 80 erstrecken. Der Dispergierrotor 31 ist ebenfalls um die Drehachse 80 drehbar gelagert, wobei die Lagerung des Dispergierrotors 31 an der Unterseite des Mischtrogs 10 vorgesehen ist.

Zum drehenden Betätigen des Mischrotors 21 der Vormischeinrichtung 20 ist ein erster Antrieb 40 vorgesehen, der oberhalb des Mischtrogs 10 angeordnet ist. Zum drehenden Antreiben des Dispergierrotors 31 der Dispergiereinrichtung 30 ist ein zweiter Antrieb 50 vorgesehen, der teilweise unterhalb des Mischtrogs 10, und teilweise seitlich neben dem Mischtrog 10 verläuft. Da somit die Vormischeinrichtung 20 und die Dispergiereinrichtung 30 separate Antriebe 40 beziehungsweise 50 aufweisen, können der Mischrotor 21 und der Dispergierrotor 31 mit unterschiedlicher Drehzahl betrieben werden können.

Der erste Antrieb 40 weist einen ersten Motor 41 auf, der oberhalb des Mischtrogs 10 in der Verlängerung der Drehachse 80 angeordnet ist. Die in Fig. 1 der Übersichtlichkeit halber nicht dargestellte Antriebswelle des Motors 41 verläuft koaxial zur Drehachse 80 vom Motor 41 zum Mischrotor 21, wobei der Mischrotor 21 stirnseitig an der Antriebswelle des Motors 41 angebracht ist. Die Antriebswelle des ersten Motors 41 ist von einem Schutzrohr 49 umgeben, welches sich zwischen dem Mischtrog 10, nämlich seinem Mischerdeckel 18, und dem Motor 41 erstreckt, und welches den Motor 41 trägt. Der Motor 41 ist somit, vorzugsweise über das Schutzrohr 49, auf dem Mischerdeckel 18 angebracht.

Der zweite Antrieb 50 für die Dispergiereinrichtung 30 weist einen zweiten Motor 51 auf. Die Antriebswelle 52 des Motors 51 ist zur Drehachse 80 des Dispergierrotors 31 versetzt. Dieser Versatz wird durch einen Zugmitteltrieb 54 ermöglicht, der das Drehmoment vom Motor 51 zum versetzten Dispergierrotor 31 überträgt. Im dargestellten Ausführungsbeispiel ist der Zugmitteltrieb 54 als Riementrieb ausgebildet. Der Zugmitteltrieb 54 ermöglicht es, den zweiten Motor 51 seitlich versetzt neben dem Mischtrog 10 vorzusehen, was eine besonders platzsparende Bauform ermöglicht.

Der erste Antrieb 40 und/oder der zweite Antrieb 50, insbesondere ihre Motoren 41 beziehungsweise 51, sind vorzugsweise so ausgebildet, dass die Vormischeinrichtung 20 beziehungsweise die Dispergiereinrichtung 30 in beide Drehrichtungen betrieben werden können.

Ein weiteres Ausführungsbeispiel eines Mischers ist in Fig. 2 dargestellt. Das Ausführungsbeispiel der Fig. 2 unterscheidet sich vom Ausführungsbeispiel der Fig. 1 im Wesentlichen dadurch, dass gemäß Fig. 2 die Vormischeinrichtung 20 einen zusätzlichen Rührer 60 aufweist. Die verbleibenden Elemente des Ausführungsbeispiels der Fig. 2 sind im Wesentlichen identisch zum Ausführungsbeispiel der Fig. 1 ausgebildet, so dass auf diese Elemente an dieser Stelle nicht nochmals im Detail eingegangen wird.

Im Ausführungsbeispiel der Fig. 2 ist der Rührer 60 gemeinsam mit den wendelförmigen Mischwerkzeugen 23, 23' gezeigt. Grundsätzlich kann der Rührer 60 jedoch in Mischern zum Einsatz kommen, die keine wendelförmigen Mischwerkzeuge 23, 23' aufweisen, ebenso wie wendelförmige Mischwerkzeuge 23, 23' auch ohne Rührer 60 realisiert werden können.

Der Rührer 60 ist exzentrisch zum Mischerzentrum und zur Drehachse 80 angeordnet. Er ist an einem Rührwerksarm 26 gelagert, der drehfest mit der Rotorwelle 24 des Mischrotors 21 verbunden ist und sich von der Rotorwelle 24 radial nach außen erstreckt. Da der Rührwerksarm 26 und folglich auch der Rührer 60 somit drehfest mit dem Mischrotor 21 verbunden sind, werden vom ersten Antrieb 40 auch der Rührwerksarm 26 und der Rührer 60 in eine Drehung versetzt. Bei dieser Drehung umläuft der Rührer 60 die Drehachse 80. Der Rührer 60 kann mit unterschiedlichen, an den jeweiligen Einsatzfall angepassten Rührwerkzeugen 61 bestückt werden, wobei im dargestellten Ausführungsbeispiel ein U-förmiges Rührwerkzeug 61 vorgesehen ist.

Grundsätzlich kann es ausreichend sein, den Rührer 60 ohne aktiven Antrieb vorzusehen, das heißt das Rührwerkzeug 61 frei um sich selbst drehbar zu lagern. Denn die Drehung des Rührwerksarms 26 mit dem Rührer 60 um die Drehachse 80 kann bei einem entsprechend ausgebildeten Rührer 60 bereits ausreichend sein, um eine Drehung des Rührwerkzeugs 61 um sich selbst induzieren. Diese Drehung um sich selbst kann das Einmischen von weiteren Feststoffen in hochviskose Suspensionen wirkungsvoll unterstützen.

Gesteigert werden kann dieser Effekt durch einen aktiven Antrieb des Rührers 60, bei dem Mittel zum aktiven Drehen des Rührers 60 um sich selbst vorgesehen sind. Diese Mittel zum aktiven Drehen des Rührers 60 um sich selbst können beispielsweise einen eigenständigen Motor aufweisen. Im dargestellten Ausführungsbeispiel wird der aktive Antrieb allerdings durch einen Zugmitteltrieb gebildet, was eine besonders einfache Bauform darstellt.

Der Zugmitteltrieb weist ein erstes Umlenkrad 68 auf, das drehfest am Mischtrog 10, nämlich seinem Mischerdeckel 18 angeordnet ist, und ein zweites Umlenkrad 69, das mit dem Rührer 60, insbesondere mit dem Rührwerkzeug 61, drehfest verbunden ist. Die beiden Umlenkräder 68, 69 werden beide von einem Zugmittel 67 umschlungen, so dass eine Drehung des Mischrotors 21 und somit des Rührwerksarms 26 um die Drehachse 80 eine Drehung des Rührwerkzeugs 61 um sich selbst bewirkt.

Der besagte Zugmitteltrieb ist im dargestellten Ausführungsbeispiel als Kettentrieb ausgebildet, das heißt bei den beiden Umlenkrädern 68, 69 handelt es sich um Kettenräder und bei dem Zugmittel 67 um eine Kette. Beispielsweise kann das erste Umlenkrad 68, das am Mischtrog 10 angeordnet ist, als großes Rad, und das zweite Umlenkrad 68 als kleines Rad ausgebildet sein, so dass eine Drehzahlübersetzung zum Rührer 60 hin gegeben ist. Die Drehzahl des Rührers 60 im Verhältnis zur Drehzahl des Mischrotors 21 kann durch die Wahl der Übersetzung des Zugmitteltriebs beeinflusst werden.

## Patentansprüche

1. Kolloidalmischer, insbesondere zur Aufbereitung von Baustoffen, mit
- einem Mischtrog (10), in dem eine Vormischeinrichtung (20) und eine Dispergiereinrichtung (30) angeordnet sind, und
- Antriebsmitteln (40, 50) zum Betätigen der Vormischeinrichtung (20) und der Dispergiereinrichtung (30),
- wobei die Vormischeinrichtung (20) ein Mischwerkzeug (23) aufweist und die Dispergiereinrichtung (30) ein Dispergierwerkzeug (33) aufweist,
- wobei das Mischwerkzeug (23) und das Dispergierwerkzeug (33) um eine gemeinsame Drehachse (80) angetrieben sind,
- wobei in dem Mischtrog (10) die Vormischeinrichtung (20) in einer Vormischzone (11) und die Dispergiereinrichtung (30) in einer Dispergierzone (12) angeordnet sind, welche unterhalb der Vormischzone (11) gebildet ist,
- wobei die Vormischzone (11) und die Dispergierzone (12) des Mischtroges (10) sowohl innen- als auch außenseitig annähernd zylindrisch ausgebildet sind, wobei die Vormischzone (11) durchmessergrößer als die darunter liegende Dispergierzone (12) ist, und
- wobei in der Dispergierzone (12) der Mischtrog (10) mantelseitig eine Auslassöffnung (16) zum Abführen des durchmischten Produktes aufweist,
- wobei die Vormischeinrichtung (20) und die Dispergiereinrichtung (30) drehentkoppelt sind,
- wobei für ein unabhängiges Antreiben von Vormischeinrichtung (20) und Dispergiereinrichtung (30) zwei separate Antriebe (40, 50) angeordnet sind, wobei ein Antrieb (40) für die Vormischeinrichtung (20) zum drehenden Antreiben des Mischwerkzeuges (23) und ein zweiter Antrieb (50) für die Dispergiereinrichtung (30) zum drehenden Antreiben des Dispergierwerkzeuges (33) vorgesehen sind,
**dadurch gekennzeichnet,**
- **dass** der Antrieb (40) für die Vormischeinrichtung (20) eine Hohlwelle aufweist, durch die eine Antriebswelle des Antriebs (50) für die Dispergiereinrichtung (30) durchgeführt ist.

2. Kolloidalmischer nach Anspruch 1,
**dadurch gekennzeichnet,**
**dass** der Antrieb (50) für die Dispergiereinrichtung (30) zumindest teilweise unterhalb der Dispergiereinrichtung (30) angeordnet ist, und
**dass** der Antrieb (40) für die Vormischeinrichtung (20) zumindest teilweise oberhalb der Vormischeinrichtung (20) angeordnet ist.

3. Kolloidalmischer nach einem der vorstehenden Ansprüche,
**dadurch gekennzeichnet,**
**dass** der Antrieb (40) für die Vormischeinrichtung (20) für einen kontinuierlichen Betrieb oder für einen intermittierenden Betrieb der Vormischeinrichtung (20), vorzugsweise in beide Drehrichtungen, eingerichtet ist.

4. Kolloidalmischer nach einem der vorstehenden Ansprüche,
**dadurch gekennzeichnet,**
**dass** die Vormischeinrichtung (20) einen Mischrotor (21) aufweist, an dem zumindest ein wendelförmiges Mischwerkzeug (23), vorzugsweise zwei weridelförmige Mischwerkzeuge, angeordnet sind.

5. Kolloidalmischer nach Anspruch 4,
**dadurch gekennzeichnet,**
**dass** das zumindest eine wendelförmigen Mischwerkzeug (23) einen Umlaufwinkel zwischen 90° und 180° überstreicht.

6. Kolloidalmischer nach Anspruch 4 oder 5,
**dadurch gekennzeichnet,**
**dass** das wendelförmige Mischwerkzeug (23) der Innenkontur des Mischtrogs (10) in geringem Abstand folgt.

7. Kolloidalmischer nach einem der vorstehenden Ansprüche,
**dadurch gekennzeichnet,**
**dass** die Vormischeinrichtung (20) einen in einem Rührwerksarm (26) drehbar gelagerten Rührer (60) aufweist.

8. Kolloidalmischer nach Anspruch 7,
**dadurch gekennzeichnet,**
**dass** der Rührwerksarm (26) drehfest mit dem Mischrotor (21) der Vormischeinrichtung (20) verbunden ist.

9. Kolloidalmischer nach Anspruch 7 oder 8,
**dadurch gekennzeichnet,**
**dass** Mittel zum aktiven Drehen des Rührers (60) um sich selbst vorgesehen sind.

10. Kolloidalmischer nach Anspruch 9,
**dadurch gekennzeichnet,**
**dass** die Mittel zum aktiven Drehen des Rührers (60) einen Zugmitteltrieb, insbesondere Kettentrieb, aufweisen, wobei das Zugmittel (67) einerseits den Rührer (60) und andererseits ein drehfest am Mischtrog (10) angeordnetes Umlenkrad (68) umschlingt.

11. Kolloidalmischer nach einem der Ansprüche 7 bis 10,
**dadurch gekennzeichnet,**
**dass** der Rührer (60) zumindest ein auswechselbares Rührwerkzeug (61) aufweist.

12. Verfahren zur kolloidalen Aufbereitung einer Mischung, insbesondere zur Aufbereitung von Baustoffen, mit einem Kolloidalmischer nach einem der Ansprüche 1 bis 11,
wobei
das Mischwerkzeug (23) unabhängig von dem Dispergierwerkzeug (33) um die gemeinsame Drehachse (80) angetrieben wird und das durchmischte Produkt durch die Auslassöffnung (16) abgeführt wird, welche sich mantelseitig in dem Mischtrog (10) in der Dispergierzone (12) befindet.

## Claims

1. Colloidal mixer, in particular for preparing building materials, with
- a mixing trough (10), in which a premixing means (20) and a dispersion means (30) are arranged, and
- drive means (40, 50) for actuating the premixing means (20) and the dispersion means (30),
- wherein the premixing means (20) has a mixing tool (23) and the dispersion means (30) has a dispersion tool (33),
- wherein the mixing tool (23) and the dispersion tool (33) are driven about a common axis of rotation (80),
- wherein in the mixing trough (10) the premixing means (20) is arranged in a premixing zone (11) and the dispersion means (30) in a dispersion zone (12) formed below the premixing zone (11),
- wherein the premixing zone (11) and the dispersion zone (12) of the mixing trough (10) are of approximately cylindrical design both on the internal and external side, wherein the premixing zone (11) has a greater diameter than the dispersion zone (12) lying underneath, and
- wherein in the dispersion zone (12) the mixing trough (10) has on the casing side an outlet opening (16) for discharging the mixed product,
- wherein the premixing means (20) and the dispersion means (30) are rotationally decoupled,
- wherein for an independent driving of premixing means (20) and dispersion means (30) two separate drives (40, 50) are arranged, wherein one drive (40) is provided for the premixing means (20) for driving the mixing tool (23) in a rotating manner and a second drive (50) is provided for the dispersion means (30) for driving the dispersion tool (33) in a rotating manner,
**characterized in that**
- the drive (40) for the premixing means (20) has a hollow shaft, through which a drive shaft of the drive (50) for the dispersion means (30) is guided.

2. Colloidal mixer according to claim 1,
**characterized in that**
the drive (50) for the dispersion means (30) is arranged at least partially below the dispersion means (30) and
**in that** the drive (40) for the premixing means (20) is arranged at least partially above the premixing means (20).

3. Colloidal mixer according to any one of the preceding claims,
**characterized in that**
the drive (40) for the premixing means (20) is adapted for a continuous operation or for an intermittent operation of the premixing means (20), preferably in both directions of rotation.

4. Colloidal mixer according to any one of the preceding claims,
**characterized in that**
the premixing means (20) has a mixing rotor (21), on which at least one helical mixing tool (23), preferably two helical mixing tools are arranged.

5. Colloidal mixer according to claim 4,
**characterized in that**
the at least one helical mixing tool (23) moves through an angle of rotation between 90° and 180°.

6. Colloidal mixer according to claim 4 or 5,
**characterized in that**
the helical mixing tool (23) follows the inner contour of the mixing trough (10) at a short distance.

7. Colloidal mixer according to any one of the preceding claims,
**characterized in that**
the premixing means (20) has an agitator (60) supported in a rotatable manner in an agitator arm (26).

8. Colloidal mixer according to claim 7,
**characterized in that**
the agitator arm (26) is connected in a torque-proof manner to the mixing rotor (21) of the premixing means (20).

9. Colloidal mixer according to claim 7 or 8,
**characterized in that**
means for actively rotating the agitator (60) about itself are provided.

10. Colloidal mixer according to claim 9,
**characterized in that**
the means for actively rotating the agitator (60) have a traction-means drive, in particular a chain drive, wherein the traction means (67) wraps on the one hand around the agitator (60) and on the other hand around a deflection wheel (68) arranged in a torque-proof manner on the mixing trough (10).

11. Colloidal mixer according to any one of claims 7 to 10,
**characterized in that**
the agitator (60) has at least one exchangeable agitating tool (61).

12. Method for the colloidal preparation of a mixture, in particular for preparing building materials, with a colloidal mixer according to any one of claims 1 to 11,
wherein the mixing tool (23) is driven independently of the dispersion tool (33) about the common axis of rotation (80) and
the mixed product is discharged through the outlet opening (16) located on the casing side in the mixing trough (10) in the dispersion zone (12).

## Revendications

1. Mélangeur colloïdal, plus particulièrement pour la préparation de matériaux de construction, avec :
- une cuve de mélange (10), dans laquelle un dispositif de pré-mélange (20) et un dispositif de dispersion (30) sont disposés, et
- des moyens d'entraînement (40, 50) pour l'actionnement du dispositif de pré-mélange (20) et du dispositif de dispersion (30),
- dans lequel le dispositif de pré-mélange (20) comprend un outil de mélange (23) et le dispositif de dispersion (30) comprend un outil de dispersion (33),
- dans lequel l'outil de mélange (23) et l'outil de dispersion (33) sont entraînés autour d'un axe de rotation commun (80),
- dans lequel, dans la cuve de mélange (10), le dispositif de pré-mélange (20) est disposé dans une zone de pré-mélange (11) et le dispositif de dispersion (30) est disposé dans une zone de dispersion (12), qui est formée au-dessous de la zone de pré-mélange (11),
- dans lequel la zone de pré-mélange (11) et la zone de dispersion (12) de la cuve de mélange (10) sont constituées en étant de forme approximativement cylindrique aussi bien intérieurement qu'extérieurement, la zone de pré-mélange (11) ayant un plus grand diamètre que la zone de dispersion (12) située au-dessous d'elle, et
- dans lequel, dans la zone de dispersion (12), la cuve de mélange (10) comprend, du côté de sa paroi latérale, un orifice de sortie (16) pour l'évacuation du produit mélangé,
- dans lequel le dispositif de pré-mélange (20) et le dispositif de dispersion (30) sont découplés en rotation,
- dans lequel, pour un entraînement indépendant du dispositif de pré-mélange (20) et du dispositif de dispersion (30), deux entraînements distincts (40, 50) ont été disposés, dans lesquels sont prévus un entraînement (40) pour le dispositif de pré-mélange (20), en vue de l'entraînement en rotation de l'outil de mélange (23), et un deuxième entraînement (50) pour le dispositif de dispersion (30), en vue de l'entraînement en rotation de l'outil de dispersion (33),
**caractérisé :**
- **en ce que** l'entraînement (40) destiné au dispositif de pré-mélange (20) comprend un arbre creux, à travers lequel un arbre de transmission de l'entraînement (50) destiné au dispositif de dispersion (30) est réalisé.

2. Mélangeur colloïdal selon la revendication 1,
**caractérisé :**
**en ce que** l'entraînement (50) destiné au dispositif de dispersion (30) est disposé au moins en partie au-dessous du dispositif de dispersion (30), et
**en ce que** l'entraînement (40) destiné au dispositif de pré-mélange (20) est disposé au moins en partie au-dessus du dispositif de pré-mélange (20).

3. Mélangeur colloïdal selon une des revendications précédentes,
**caractérisé :**
**en ce que** l'entraînement (40) destiné au dispositif de pré-mélange (20) est mis en place en vue d'un fonctionnement continu ou en vue d'un fonctionnement intermittent du dispositif de pré-mélange (20), de préférence dans les deux directions de rotation.

4. Mélangeur colloïdal selon une des revendications précédentes,
**caractérisé :**
**en ce que** le dispositif de pré-mélange (20) comprend un rotor de mélange (21), sur lequel au moins un outil de mélange (23) hélicoïdal et de préférence deux outils de mélange hélicoïdaux sont disposés.

5. Mélangeur colloïdal selon la revendication 4,
**caractérisé :**
**en ce que** le au moins un outil de mélange (23) hélicoïdal balaie un angle de révolution compris entre 90° et 180°.

6. Mélangeur colloïdal selon la revendication 4 ou 5,
**caractérisé :**
**en ce que** l'outil de mélange (23) hélicoïdal suit le contour intérieur de la cuve de mélange (10) à une faible distance.

7. Mélangeur colloïdal selon une des revendications précédentes,
**caractérisé :**
**en ce que** le dispositif de pré-mélange (20) comprend un agitateur (60) monté en étant mobile en rotation sur un bras d'agitateur (26).

8. Mélangeur colloïdal selon la revendication 7,
**caractérisé :**
**en ce que** le bras d'agitateur (26) est relié au rotor de mélange (21) du dispositif de pré-mélange (20) en étant solidaire avec lui en rotation.

9. Mélangeur colloïdal selon la revendication 7 ou 8,
**caractérisé :**
**en ce que** des moyens pour permettre la rotation active de l'agitateur (60) autour de lui-même sont prévus.

10. Mélangeur colloïdal selon la revendication 9,
**caractérisé :**
**en ce que** les moyens pour permettre la rotation active de l'agitateur (60) comprennent un entraînement à mécanisme de traction, plus particulièrement une transmission à chaîne, dans lequel le mécanisme de traction (67) s'enroule d'un côté au niveau de l'agitateur (60) et de l'autre côté au niveau d'une roue de renvoi (68) disposée sur la cuve de mélange (10) en lui étant fixée de manière solidaire.

11. Mélangeur colloïdal selon une des revendications 7 à 10,
**caractérisé :**
**en ce que** l'agitateur (60) comprend au moins un outil d'agitation interchangeable (61).

12. Procédé pour la préparation colloïdale d'un mélange, plus particulièrement pour la préparation de matériaux de construction, avec un mélangeur colloïdal selon une des revendications 1 à 11,
selon lequel :
l'outil de mélange (23) est entraîné indépendamment de l'outil de dispersion (33) autour de l'axe de rotation commun (80), et
le produit mélangé est évacué à travers l'orifice de sortie (16), qui se trouve du côté de la paroi latérale dans la cuve de mélange (10), dans la zone de dispersion (12).
